# EUROPÄISCHE PATENTSCHRIFT

(11) **EP 2 118 404 B1**
(45) Veröffentlichungstag und Bekanntmachung des Hinweises auf die Patenterteilung: **25.05.2011**
(21) Anmeldenummer: 08708080.0
(22) Anmeldetag: 22.01.2008
(51) Int. Cl.: E04G 21/04, B66C 23/00

(54) **GROSSMANIPULATOR**
LARGE MANIPULATOR
MANIPULATEUR DE GRANDE CAPACITÉ

(30) Priorität: 13.03.2007 DE 102007012575
(43) Veröffentlichungstag der Anmeldung: 18.11.2009
(62) Teilanmeldung aus: 09166553.9
(73) Patentinhaber: Putzmeister Engineering GmbH, 72631 Aichtal (DE)
(72) Erfinder: RAU, Kurt, 63546 Hammersbach (DE)
(74) Vertreter: Wolf, Eckhard
(86) Internationale Anmeldenummer: PCT/EP2008/050715
(87) Internationale Veröffentlichungsnummer: WO 2008/110397

(56) Entgegenhaltungen:
- EP-A- 1 356 910
- EP-B2- 0 715 673
- WO-A-97/19888
- DE-A1- 10 360 309
- GB-A- 2 184 090
- US-A- 4 817 625
- US-A1- 2004 099 063
- US-A1- 2006 176 174
- US-A1- 2007 052 540
- US-B1- 6 202 013
- US-B1- 6 439 407
- BENCKERT H: "COMPUTER CONTROLLED CONCRETE DISTRIBUTION" AUTOMATION AND ROBOTICS IN CONSTRUCTION. PROCEEDINGS OF THE INTERNATIONAL SYMPOSIUM ON AUTOMATION AND ROBOTICS IN CONSTRUCTION, XX, XX, Bd. 8, Januar 1991 (1991-01), Seiten 111-119, XP000490266

## Beschreibung

Die Erfindung betrifft einen Großmanipulator, insbesondere eine Autobetonpumpe, mit einem auf einem Gestell, insbesondere auf einem Fahrgestell angeordneten, um eine im Wesentlichen vertikale Drehachse mittels eines Antriebsaggregats verdrehbaren Mastbock, einem aus mindestens zwei Mastarmen zusammengesetzten Knickmast, welche Mastarme um jeweils horizontale, zueinander parallele Knickachsen gegenüber dem Mastbock oder einem benachbarten Mastarm mittels je eines weiteren Antriebsaggregats begrenzt verschwenkbar sind, mit einem von der Mastspitze des letzten Mastarms nach unten hängenden Pendelelement, mit einem in einer Steuereinrichtung angeordneten Stellglied und mit einem auf Ausgangssignale des Stellglieds ansprechenden, die Antriebsaggregate der Knick- und Drehachsen nach Maßgabe eines mittels des Stellglieds relativ zur augenblicklichen Position der Mastspitze anzeigenden Verstellwegs betätigenden rechnerunterstützten Koordinatengebers, wobei die Mastspitze den räumlichen Bewegungen des Stellglieds nachführbar ist.

Unter Großmanipulatoren dieser Art sind Arbeitsgeräte wie Autobetonpumpen, Mischerpumpen, Spritzroboter und dergleichen zu verstehen, die bei geeigneter Abstützung mit vollem 360°-Schwenkbereich des Mastbocks auch bei gestreckter horizontaler Lage des Knickmasts eingesetzt werden können. Der Bediener ist für die Steuerung des Großmanipulators und die Positionierung des am letzten Arm des Knickmasts angeordneten, vorzugsweise als Endschlauch ausgebildeten Pendelelements zuständig.

Bei einem als Autobetonpumpe ausgebildeten Großmanipulator mit einer Fernsteuereinrichtung ist es bereits bekannt (EP-0 715 673 B2), dass der Bediener das als Endschlauch ausgebildete Pendelelement von Hand auf die Beton-Einbringstelle hinlenkt und dass ihm die Mastspitze automatisch dahin folgt. Hierzu ist eine Signalübertragungsstrecke vorgesehen, mit der die Mastspitze vom Bediener mit Rechnerunterstützung über einen durch den Endschlauch vorgegebenen Verstellweg bewegt werden kann. Das Stellglied ist als an dem beweglichen Endschlauch lösbar und/oder höhenverstellbar angeordneter richtungsempfindlicher Neigungsgeber ausgebildet. Die Richtungsempfindlichkeit des Neigungsgebers wird dort durch die Verwendung eines zweiachsigen Neigungsgebers verwirklicht. Der Neigungsgeber weist eine Auswerteelektronik zur Abgabe eines von der gemessenen Neigungsrichtung abhängigen Verstellwegsignals und eines von dem gemessenen Neigungswinkel abhängigen Geschwindigkeitssignals für die Bewegung der Mastspitze auf. Der Neigungsgeber befindet sich in einem gegenüber der Mastspitze verdrehungssicher am Endschlauch befestigten Gehäuse. Aufgrund dieser Maßnahmen ist es möglich, die Mastspitze beim Auslenken des Endschlauchs in eine der Auslenkrichtung entsprechende Richtung mit einer vom Auslenkungs- oder Neigungswinkel abhängigen Geschwindigkeit zu bewegen.

Ausgehend hiervon liegt der Erfindung die Aufgabe zugrunde, den Großmanipulator mit seiner am Pendelelement fixierten Steuereinrichtung dahingehend zu verbessern, dass die Positionierung der Steuereinrichtung am Pendelelement erleichtert und vereinfacht wird.

Zur Lösung dieser Aufgabe werden die in den Ansprüchen 1 und 13 angegebenen Merkmalskombinationen vorgeschlagen. Vorteilhafte Ausgestaltungen und Weiterbildungen der Efindung ergeben sich aus den abhängigen Ansprüchen.

Eine vorteilhafte Ausgestaltung der Erfindung sieht vor, dass der Knickmast des als Autobetonpumpe ausgebildeten Großmanipulators als Betonverteiler ausgebildet ist, und dass über die Mastarme eine Betonförderleitung geführt ist, die an ihrem Ende in einen von der Mastspitze aus nach unten hängenden, das Pendelelement bildenden Endschlauch mündet.

Erfindungsgemäß sind im Inneren des Gehäuses zwei unter einem Winkel von 90° um eine zur Pendelelementachse parallele Achse gegeneinander abgewinkelte Neigungsgeber angeordnet, wobei das Gehäuse außerdem eine die Ausrichtung mindestens eines der Neigungsgeber innerhalb des Gehäuses anzeigende Markierung aufweist. Vorteilhafterweise sind die Neigungsgeber an zwei um 90° gegeneinander abgewinkelten Aufnahmepartien einer im Inneren des Gehäuses eingebetteten Tragplatte angeordnet, wobei die Tragplatte eine weitere, die zugehörige Elektronik aufnehmende Aufnahmepartie aufweist. Die Elektronik ist dabei an die Ausgänge der Neigungsgeber angeschlossen und dient vor allem der Signalaufbereitung und -übertragung an den Koordinatengeber des Bordrechners.

Eine weitere bevorzugte Ausgestaltung der Erfindung sieht vor, dass die starre Tragplatte mit ihren auf den Aufnahmepartien befindlichen Teilen in das aus einem elastomeren Material bestehende Gehäuse platzsparend eingebettet ist. An den beiden einander abgewandten Enden des Gehäuses sind bevorzugt Gurte angeordnet oder angeformt, mit denen das Gehäuse nach Art eines Sensorgürtels verdreh- und verschiebefest am Endschlauch fixiert werden kann. Die erfindungsgemäße Markierung ist vorzugsweise als auf der Gehäuseoberfläche angeordnete, in Streckrichtung des Knickmasts ausgerichtete Strichmarkierung ausgebildet. Damit wird sichergestellt, dass die beiden Neigungsgeber richtungsempfindlich sind, also dass sie sowohl auf Auslenkungen des Pendelelements in Streckrichtung als auch seitlich hierzu ansprechen und sich daher zusammen mit der zugehörigen Auswerteelektronik zur Abgabe eines Verstellwegsignals eignen. Weiter kann ein von dem gemessenen Neigungswinkel abhängiges Geschwindigkeitssignal für die Bewegung der Mastspitze erzeugt werden.

Aus Gründen der Betriebssicherheit werden die Antriebsaggregate des Knickmasts und des Mastbocks über den Koordinatengeber zweckmäßig unter Beibehaltung der Höhe der Mastspitze in einer vorgegebenen Horizontälebene kombiniert angesteuert. Damit wird erreicht, dass die Mastspitze dem Stellglied am Pendelelement in der Weise folgt, dass sie immer in einem bestimmten Höhenabstand über dem Untergrund bleibt. Außerdem wird dafür gesorgt, dass die Mastspitze nur bei einer vorgegebenen Mindestauslenkung des Pendelelements von beispielsweise ± 50 cm nachgeführt wird. Zur Höhenverstellung der Mastspitze kann zusätzlich ein handbetätigtes Höhenstellelement am Sensorgürtel vorgesehen werden.

Gemäß einer weiteren bevorzugten Ausgestaltung der Erfindung, bei welcher ein weiteres Stellglied zur Betätigung eines Fördermengenreglers der Betonpumpe vorgesehen ist, befindet sich das weitere Stellglied in dem endschlauchfest angeordneten Gehäuse und ist über eine Signalstrecke mit der Betonpumpe verbunden, wobei es eingangsseitig vorteilhafterweise mit einem externen Betätigungsorgan berührungsfrei kommuniziert. Mit dieser Maßnahme wird erreicht, dass eine Betätigung des Fördermengenreglers durch den Bediener möglich ist, ohne dass dieser seine Hände vom Endschlauch abnimmt. Vorteilhafterweise weist das weitere Stellglied zu diesem Zweck zwei einer Fördermengensteigerung oder -reduzierung entsprechende Stelleingänge auf, die über eine Funkstrecke berührungslos betätigbar sind. Die Funkstrecke weist dabei zweckmäßig einen RFID-Transponder (RFID = Radio Frequency Identification) als Auslöseorgan und einen endschlauchfesten RFID-Leseempfänger auf, wobei der mindestens eine RFID-Transponder bei jedem Sendevorgang ein Identitäts- und Grunddatenpaket über den RFID-Leseempfänger an die Fernsteuerung überträgt. Dadurch ist sichergestellt, dass nur ein zugelassener Bediener, der über den RFID-Transponder (RFID-Tag) verfügt, die Betonpumpe über die Fernbedienung betätigen kann. Zweckmäßig ist jedem Stelleingang ein eigener RFID-Leseempfänger zugeordnet, während der mindestens eine RFID-Transponder in einem Arbeitshandschuh integriert sein kann.

Eine weitere bevorzugte Ausgestaltung der Erfindung sieht ein zusätzliches Funkfernsteuergerät vor, das der Bediener mit sich führt und das mehrere über eine Funkstrecke mit dem Mastantrieb und/oder dem Pumpantrieb kommunizierende Steuereinheiten umfasst, wobei die Steuereinheiten des Funkfernsteuergeräts und die Stellglieder im endschlauchfesten Gehäuse wahlweise über ein Schaltelement am Funkfemsteuergerät aktivierbar sind. Mit diesen Maßnahmen wird erreicht, dass der Bediener wahlweise das Funkfernsteuergerät oder die endschlauchfeste Fernsteuereinrichtung für die Mastbetätigung und den Pumpbetrieb zum Einsatz bringen kann. Um Fehlbedienungen durch nicht befugte Bediener zu vermeiden, wird gemäß der Erfindung ferner vorgeschlagen, dass das Funkfernsteuergerät einen RFID-Transponder (RFID-Tag) trägt, dessen Inhalt über einen im endschlauchfesten Gehäuse angeordneten RFID-Leseempfänger (RFID-Reader) auslesbar und identifizierbar ist.

Die Erfindung bezieht sich ferner auf eine Fernsteuereinrichtung zur Fixierung an einem Pendelelement eines Großmanipulators mit einem Gehäuse und mit mindestens einem im Gehäuse angeordneten Stellglied für die Großmanipulatorsteuerung.

Die erfindungsgemäße Fernsteuereinrichtung sieht vor, dass im Inneren des Gehäuses zwei unter einem Winkel von 90° um eine Gehäuseachse gegeneinander abgewinkelte Neigungsgeber angeordnet sind, und dass das Gehäuse eine die Ausrichtung mindestens eines der Neigungsgeber innerhalb des Gehäuses anzeigende Markierung trägt.

Gemäß einer weiteren vorteilhaften Ausgestaltung der Erfindung sind die Neigungsgeber der Fernsteuereinrichtung an zwei um 90° gegeneinander abgewinkelten Aufnahmepartien einer im Inneren des Gehäuses eingebetteten Tragplatte angeordnet. Außerdem kann die Tragplatte eine weitere, die Auswerteelektronik tragende Aufnahmepartie aufweisen, die vorzugsweise zwischen den beiden die Neigungsgeber tragenden Aufnahmepartien angeordnet und gegenüber diesen abgewinkelt ist.

Eine weitere bevorzugte oder alternative Ausgestaltung der Erfindung sieht vor, dass die starre Tragplatte mit ihren auf den Aufnahmepartien befindlichen Teilen in das aus einem elastomerem Material bestehende Gehäuse platzsparend eingebettet ist. An den beiden einander abgewandten Enden des Gehäuses sind bevorzugt Gurte angeordnet oder angeformt, mit denen das Gehäuse nach Art eines Sensorgürtels verdreh- und verschiebefest an einem Pendelelement oder Endschlauch fixierbar ist. Die erfindungsgemäße Markierung ist vorzugsweise als auf der Gehäuseoberfläche angeordnete Strichmarkierung ausgebildet.

Gemäß einer vorteilhaften Ausgestaltung der Erfindung, bei welcher ein weiteres Stellglied zur Betätigung eines Fördermengenreglers vorgesehen ist, befindet sich das weitere Stellglied in dem Gehäuse und kommuniziert eingangsseitig vorteilhafterweise berührungsfrei mit einem externen Betätigungsorgan. Mit dieser Maßnahme wird erreicht, dass eine Betätigung des Fördermengenreglers durch den Bediener möglich ist, ohne dass dieser seine Hände vom Pendelelement oder Endschlauch abnimmt. Vorteilhafterweise weist das weitere Stellglied zu diesem Zweck zwei einer Fördermengensteigerung oder -reduzierung entsprechende Stelleingänge auf, die über eine Funkstrecke berührungslos betätigbar sind.

Im Folgenden wird die Erfindung anhand der in der Zeichnung in schematischer Weise dargestellten Ausführungsbeispiele näher erläutert. Es zeigen
- Fig. 1a und b: eine Seitenansicht und eine Draufsicht einer Autobeton- pumpe mit auseinandergeklapptem Knickmast;
- Fig. 2: einen Schnitt durch den Endschlauch der Autobetonpumpe mit einem am Endschlauch fixierten Sensorgürtel;
- Fig. 3: eine Draufsicht auf eine Betonpumpe mit vergrößert darge- stelltem Sensorgürtel zur Veranschaulichung der Ausrich- tung des Sensorgürtels am Endschlauch;
- Fig. 4: einen Ausschnitt aus einem Endschlauch mit Sensorgürtel zur Veranschaulichung des Abstandsbereichs für die Betä- tigung der Stellglieder für die Fördermengeneinstellung;
- Fig. 5: eine schaubildliche Darstellung eines Hochbaus mit Scha- lung und stationärer Betonpumpe als Beispiel für eine Sta- tionäranwendung der erfindungsgemäßen Fernsteuerein- richtung;
- Fig. 6: eine schematische Darstellung des Bewegungsablaufs beim Betonieren unter Verwendung der erfindungsgemä- ßen Fernsteuereinrichtung zur Veranschaulichung der Posi- tionsänderungen der Mastspitze und des Endschlauchs;

Der in den Fig. 1a, b schematisch dargestellte, als Autobetonpumpe ausgebildete Großmanipulator weist ein Fahrgestell 10, einen in der Nähe der Vorderachse 12 und des Fahrerhauses 14 des Fahrgestells 10 angeordneten, um eine vertikale Drehachse 18 um 360° drehbaren, einen Knickmast 20 tragenden Mastbock 16 sowie eine in der Zeichnung nicht dargestellte, über die Mastarme 1, 2, 3, 4, 5 des Knickmasts geführte Förderleitung auf, die im Bereich der Mastspitze 55 in einen ein Pendelelement bildenden Endschlauch 50 mündet.

Zur Betätigung der Antriebsaggregate des Knickmasts 20 ist eine Fernsteuereinrichtung vorgesehen, die einen Signalgeber 53 und eine mit dem Signalgeber 53 galvanisch oder drahtlos kommunizierende fahrzeugfeste Zentralsteuerung umfasst. Zum Verstellen der Mastspitze 55 und des daran angeordneten, nach unten hängenden Endschlauchs 50 ist mindestens ein mit dem Signalgeber 53 kommunizierendes Stellglied 52, 54 vorgesehen, das vom Bediener 51 betätigt wird.

Bei dem in Fig. 2 gezeigten Ausführungsbeispiel sind die Stellglieder 52, 54 als Neigungsgeber oder Gravitationssensoren ausgebildet, die in einem am Endschlauch 50 lösbar befestigten Gehäuse 30 angeordnet sind. Die Neigungsgeber 52, 54 ermitteln dabei die Schlauchneigung gegenüber der Erdgravitation und geben die Daten beispielsweise über einen CAN-Bus oder über eine Funkstrecke an die Zentralsteuerung der Betonpumpe weiter. Der Endschlauch 50 wird auf dieses Weise zu einem zweiachsigen Joystick.

Wie insbesondere aus Fig. 2 zu ersehen ist, befinden sich in dem Gehäuse 30 zwei um eine zur Endschlauchachse 32 parallele Achse unter einem Winkel von 90° gegeneinander abgewinkelte Neigungsgeber 52, 54. Die Neigungsgeber sind zu diesem Zweck an zwei um 90° gegeneinander abgewinkelten Aufnahmepartien 34, 36 einer Tragplatte 38 angeordnet. Außerdem weist die Tragplatte 38 eine die Auswerteelektronik 40 tragende Aufnahmepartie 42 auf, die zwischen den beiden die Neigungsgeber tragenden Aufnahmepartien 34, 36 angeordnet und gegenüber diesen abgewinkelt ist. Die starre Tragplatte 38 ist mit ihren auf den Aufnahmepartien 34, 36, 42 befindlichen Teilen in das aus einem elastomerem Material ausgebildete Gehäuse 30 eingebettet. An den beiden einander abgewandten Enden des Gehäuses sind Gurte 46 angeformt, mit denen das Gehäuse 30 nach Art eines Sensorgürtels verdreh- und verschiebefest am Endschlauch 50 fixiert werden kann. In der Auswerteelektronik 40 werden die Neigungsdaten der Neigungsgeber 52, 54 entweder auf einen CAN-Bus oder einen zusätzlichen, im Gehäuse integrierten RFID-Leser 44 umgesetzt. Der RFID-Leser 44 stellt außerdem sicher, dass die Freischaltung der Mastbewegung nur erfolgen kann, wenn ein berechtigter Bediener 51, der einen entsprechenden RFID-Transponder trägt, nahe genug am Endschlauch steht.

Wie insbesondere aus Fig. 3 zu ersehen ist, befindet sich an dem Gehäuse 30 eine Strichmarkierung 47, die dafür sorgt, dass der Sensorgürtel mit seinen Neigungsgebern 52, 54 in einer bestimmten Ausrichtung, die bei dem gezeigten Ausführungsbeispiel in Streckrichtung des Knickmasts 20 zeigt, am Endschlauch verdrehsicher fixiert werden kann. Die Innenform des Sensorgürtels ist an den Außenumfang des Endschlauchs 50 angepasst. Die Fixierung am Endschlauch 50 erfolgt mit Hilfe einer Noppen-Loch-Anordnung 49, die in einem gewissen Bereich eine Anpassung an unterschiedliche Schlauchdurchmesser erlaubt. Die Verbindung der Gurtbänder 46 beim Fixieren des Sensorgürtels am Endschlauch 50 kann beispielsweise auch mit Hilfe eines Klettverschlusses erfolgen.

In dem Gehäuse 30 des Sensorgürtels kann außerdem ein Stellglied 60+, 60- für die Betätigung der Förderpumpe untergebracht werden. Die Weiterleitung der Einstelldaten dieses Stellglieds kann ebenfalls über den CAN-Bus oder über eine Funkstrecke erfolgen. Bei dem in Fig. 4 gezeigten Ausführungsbeispiel erfolgt die Betätigung der Stellglieder 60+, 60- für die Betonpumpe über eine Funkstrecke unter Verwendung von RFID-Sendern 62, 64, die bei dem gezeigten Ausführungsbeispiel in den Handschuhen 66 des Bedieners 51 angeordnet sind. An den Stellgliedern kann ein Erkennungsbereich 68 eingestellt werden, innerhalb welchem ein Schalt- oder Steuervorgang ausgelöst werden kann. Bei Annährung an das Plus-Stellglied 60+ wird die Fördermenge erhöht, während bei einer Annäherung an das Minus-Stellglied 60- die Fördermenge verringert wird. Der Bediener 51 am Endschlauch 50 muss also nicht die Hände vom Schlauch nehmen, um die Fördermenge der Betonpumpe zu verstellen.

Mit den erfindungsgemäßen Maßnahmen ist es möglich, durch einfaches Bewegen des Endschlauches 50 den Beton in der vom Bediener 51 gewünschten Weise in einer Einbringstelle 70 zu verteilen. Wie aus Fig. 6 zu ersehen ist, führen schnelle Bewegungen des Endschlauches 50 in unterschiedlicher Richtung bei einem reinen Verteilvorgang nur zu relativ geringen Positionsänderungen der Mastspitze 55. Dies rührt daher, dass die Mastbewegung erst bei einer Mindestauslenkung des Endschlauchs 50 anspricht. Ein kontinuierliches Auslenken des Endschlauchs 50 in einer Richtung bzw. ein langsames Ändern der Richtung bewirken dagegen, dass der Mast 20 in der gewünschten Richtung folgt. Letzteres ist beispielsweise bei dem in Fig. 5 gezeigten Ausführungsbeispiel der Fall, bei welchem ein stationärer Betonverteilermast 20 durch Verfahren des Endschlauches 50 entlang verschiedenen Positionen 72 einer Einbringstelle 70 (Schalung) verfahren wird. Bei wiederholten Vorgängen dieser Art kann der Weg auch eingelernt werden.

In dem computergestützten Koordinatengeber werden die kartesischen Koordinaten in die gestellfesten Zylinderkoordinaten des Knickmasts (r, h, ϕ) umgerechnet, wobei r den Abstand des Endschlauchs von der Drehachse 18 des Mastbocks16, h die Höhe des Endschlauchs über dem Untergrund 41 und ϕ den Drehwinkel des Knickmasts 20 um die Drehachse 18 bedeuten. Die Größen r und h sind dabei abhängige Variablen, die sich aus der vorgegebenen Geometrie und den gemessenen Winkelstellungen der Mastarme innerhalb des Knickmasts errechnen.

Eine weitere bevorzugte Ausgestaltung der Erfindung sieht vor, dass der Bediener 51 zusätzlich ein Funkfernsteuergerät 80 beispielsweise an seinem Gürtel mitführt, das mehrere, über eine Funkstrecke mit dem Mastantrieb und/oder dem Pumpantrieb kommunizierende Steuereinheiten aufweist. Die Steuereinheiten des Funkfernsteuergeräts 80 und die Stellglieder 52, 54 im endschlauchfesten Sensorgürtel sind wahlweise über ein Schaltelement vom Funkfemsteuergerät aus aktivierbar. Das Funkfemsteuergerät 80 kann zusätzlich einen RFID-Transponder tragen, dessen Inhalt über den im endschlauchfesten Sensorgürtel angeordneten RFID-Leseempfänger 44 auslesbar und identifizierbar ist. Damit kann der Bediener 51 die Betonpumpe wahlweise von größerer Entfernung aus mit dem Fernsteuergerät 80 oder beim Annähern an den Endschlauch 50 unmittelbar über diesen ansteuern. Die Freischaltung erfolgt über das RFID-System.

Zusammenfassend ist folgendes festzuhalten: Die Erfindung betrifft einen Großmanipulator, insbesondere Autobetonpumpe mit einem auf einem Gestell, insbesondere auf einem Fahrgestell 10 angeordneten um eine im Wesentlichen vertikale Drehachse 18 verdrehbaren Mastbock 16, mit einem als Knickmast 20 mit einem von der Mastspitze des Knickmasts aus nach unten hängenden vorzugsweise als Endschlauch 50 ausgebildeten Pendelelement, und mit einer Steuereinrichtung zur Ansteuerung der Antriebsaggregate der Knick- und Drehachsen des Knickmasts, wobei die Fernsteuereinrichtung mindestens einen Neigungsgeber 52,54 aufweist, der in einem am Pendelelement 50 lösbar befestigten Gehäuse 30 angeordnet ist. Erfindungsgemäß sind in dem Gehäuse 30 zwei um eine zur Pendelelementachse 32 parallele Achse unter einem Winkel von 90° gegeneinander abgewinkelte Neigungsgeber 52,54 angeordnet. Um eine exakte Orientierung des Gehäuses 30 zu ermöglichen, weist dieses eine die Ausrichtung mindestens eines der Neigungsgeber innerhalb des Gehäuses 30 anzeigende Markierung 47 auf.

## Patentansprüche

1. Großmanipulator, insbesondere Autobetonpumpe, mit einem auf einem Gestell, insbesondere auf einem Fahrgestell (10) angeordneten, um eine im Wesentlichen vertikale Drehachse (18) mittels mindestens eines Antriebsaggregats verdrehbaren Mastbock (16), mit einem aus mindestens zwei Mastarmen (1,2,3,4,5) zusammengesetzten Knickmast (20), welche Mastarme um jeweils horizontale, zueinander parallele Knickachsen gegenüber dem Mastbock (10) oder einem benachbarten Mastarm mittels je eines weiteren Antriebsaggregats begrenzt verschwenkbar sind, mit einem von der Mastspitze (55) aus nach unten hängenden Pendelelement (50), mit einem in einer Steuereinrichtung angeordneten Stellglied (52,54) und mit einem auf Ausgangssignale des Stellglieds (52,54) ansprechenden, die Antriebsaggregate der Knick- und Drehachsen des Knickmasts (20) nach Maßgabe eines mittels des Stellglieds relativ zur augenblicklichen Position der Mastspitze (55) anzeigenden Verstellwegs betätigenden rechnerunterstützten Koordinatengebers, wobei die Mastspitze (55) den räumlichen Bewegungen des Pendelelements (50) nachführbar ist und wobei das Stellglied mindestens einen Neigungsgeber aufweist, der in einem am Pendelelement (50) lösbar befestigten Gehäuse (30) angeordnet ist, **dadurch gekennzeichnet, dass** in dem Gehäuse (30) zwei um eine zur Längsachse (32) des Pendelelements (50) parallele Achse unter einem Winkel von 90° gegeneinander abgewinkelte Neigungsgeber (52,54) angeordnet sind, und dass das Gehäuse (30) eine die Ausrichtung mindestens eines der Neigungsgeber (54) innerhalb des Gehäuses (30) anzeigende Markierung (47) aufweist.

2. Großmanipulator nach Anspruch 1, **dadurch gekennzeichnet, dass** der Knickmast (20) als Betonverteilermast ausgebildet ist, und dass über die Mastarme (1,2,3,4,5) eine Betonförderleitung geführt ist, die an ihrem Ende in einen von der Mastspitze (55) aus nach unten hängenden, das Pendelelement (50) bildenden Endschlauch mündet.

3. Großmanipulator nach Anspruch 1 oder 2, **dadurch gekennzeichnet, dass** die Neigungsgeber (52,54) an zwei um 90° gegeneinander abgewinkelten Aufnahmepartien (34,36) einer im Inneren des Gehäuses (30) eingebetteten Tragplatte (38) angeordnet sind.

4. Großmanipulator nach Anspruch 3, **dadurch gekennzeichnet, dass** die starre Tragplatte (38) mit ihren auf den Aufnahmepartien (34,36,42) befindlichen Teilen in das aus einem elastomeren Material ausgebildete Gehäuse (30) eingebettet ist.

5. Großmanipulator nach einem der Ansprüche 1 bis 3, **dadurch gekennzeichnet, dass** an zwei einander abgewandten Enden des Gehäuses (30) Gurte (46) angeordnet oder angeformt sind, mit denen das Gehäuse (30) nach Art eines Sensorgürtels verdreh- und verschiebefest am Pendelelement (50) fixiert ist.

6. Großmanipulator nach einem der Ansprüche 1 bis 5, **dadurch gekennzeichnet, dass** die Markierung (47) als auf der Gehäuseoberfläche angeordnete, in Streckrichtung des Knickmasts (20) ausgerichtete Strichmarkierung ausgebildet ist.

7. Großmanipulator nach einem der Ansprüche 1 bis 6 mit einem über mindestens ein weiteres Stellglied (60+,60-) betätigbaren Fördermengenregler für die Betonpumpe, **dadurch gekennzeichnet, dass** das weitere Stellglied (60+,60-) in dem pendelelementfesten Gehäuse (30) oder Sensorgürtel angeordnet und über eine Signalstrecke mit der Betonpumpe verbunden ist und eingangsseitig mit einem externen Betätigungsorgan (62,64) berührungsfrei kommuniziert.

8. Großmanipulator nach Anspruch 7, **dadurch gekennzeichnet, dass** das weitere Stellglied (60+,60-) mindestens zwei einer Fördermengensteigerung oder -reduzierung entsprechende Stelleingänge aufweist, die über eine Funkstrecke berührungslos betätigbar sind.

9. Großmanipulator nach Anspruch 8, **dadurch gekennzeichnet, dass** die Funkstrecke mindestens einen RFID-Transponder (62,64) als Auslöseorgan sowie einen pendelelement- oder endschlauchfesten RFID-Leseempfänger (44) umfasst.

10. Großmanipulator nach einem der Ansprüche 7 bis 9, **gekennzeichnet durch** ein Funkfemsteuergerät (80) mit mehreren, über eine Funkstrecke mit dem Mastantrieb und/oder dem Pumpantrieb kommunizierenden Steuereinheiten, wobei die Steuereinheiten des Funkfernsteuergeräts und die Stellglieder im pendelelementfesten Gehäuse (30) oder Sensorgürtel wahlweise über ein Schaltelement vom Funkfemsteuergerät aus aktivierbar sind.

11. Großmanipulator nach Anspruch 10, **dadurch gekennzeichnet, dass** das Funkfemsteuergerät (80) einen RFID-Transponder trägt, dessen Inhalt über einen im pendelelementfesten Gehäuse oder Sensorgürtel angeordneten RFID-Leseempfänger (44) auslesbar und identifizierbar ist.

12. Großmanipulator nach Anspruch 11, **dadurch gekennzeichnet, dass** im pendelelementfesten Gehäuse oder Sensorgürtel ein RFID-Transponder angeordnet ist, dessen Inhalt über einen im Fernsteuergerät (80) angeordneten RFID-Leseempfänger auslösbar und identifizierbar ist.

13. Fernsteuereinrichtung zur Fixierung am Endschlauch (50) einer einen Betonverteilermast (20) aufweisenden, vorzugsweise fahrbaren Betonpumpe, mit einem Gehäuse (30), mindestens einem im Gehäuse angeordneten, als Neigungsgeber (52,54) ausgebildeten Stellglied und einer auf Ausgangssignale des Stellglieds ansprechenden Auswerteelektronik (40), **dadurch gekennzeichnet, dass** im Inneren des Gehäuses (30) zwei unter einem Winkel von 90° um eine Gehäuseachse gegeneinander abgewinkelte Neigungsgeber (52,54) angeordnet sind, und dass das Gehäuse eine die Ausrichtung mindestens eines der Neigungsgeber innerhalb des Gehäuses anzeigende Markierung (47) aufweist.

14. Fernsteuereinrichtung nach Anspruch 13, **dadurch gekennzeichnet, dass** die Neigungsgeber (52,54) an zwei um 90° gegeneinander abgewinkelten Aufnahmepartien (34,36) einer im Inneren des Gehäuses (30) eingebetteten Tragplatte (38) angeordnet sind.

15. Fernsteuereinrichtung nach Anspruch 14, **dadurch gekennzeichnet, dass** die Tragplatte (38) eine weitere, die Auswerteelektronik (40) tragende Aufnahmepartie (42) aufweist, die vorzugsweise zwischen den die beiden Neigungsgeber (52,54) tragenden Aufnahmepartien (34,36) angeordnet und gegenüber diesen abgewinkelt ist.

16. Fernsteuereinrichtung nach Anspruch 13 oder 14, **dadurch gekennzeichnet, dass** die starre Tragplatte (38) mit ihren auf den Aufnahmepartien befindlichen Teilen (52,54,40) in das aus einem elastomeren Material ausgebildete Gehäuse (30) eingebettet ist.

17. Fernsteuereinrichtung nach einem der Ansprüche 13 bis 16, **dadurch gekennzeichnet, dass** an zwei einander abgewandten Enden des Gehäuses (30) Gurte (46) angeordnet oder angeformt sind, mit denen das Gehäuse (30) nach Art eines Sensorgürtels verdreh- und verschiebefest am Endschlauch (50) fixierbar ist.

18. Fernsteuereinrichtung nach einem der Ansprüche 13 bis 17, **dadurch gekennzeichnet, dass** die Markierung (47) als auf der Gehäuseoberfläche angeordnete Strichmarkierung ausgebildet ist.

19. Fernsteuereinrichtung nach einem der Ansprüche 13 bis 18, **dadurch gekennzeichnet, dass** im Gehäuse (30) ein weiteres Stellglied (60+,60-) angeordnet ist, das eingangsseitig mit einem externen Betätigungsorgan (64) berührungsfrei kommuniziert.

20. Fernsteuereinrichtung nach Anspruch 19, **dadurch gekennzeichnet, dass** das weitere Stellglied (60+,60-) mindestens zwei einer Fördermengensteigerung oder -reduzierung entsprechende Stelleingänge aufweist, die über eine Funkstrecke berührungslos betätigbar sind.

## Claims

1. Large manipulator, particularly a concrete pump truck, having a mast base (16) that can be rotated about an essentially vertical axis of rotation (18), by means of at least one drive unit, and is disposed on a frame, particularly on a chassis (10), having an articulated mast (20) composed of at least two mast arms (1, 2, 3, 4, 5), which mast arms can be pivoted, in limited manner, relative to the mast base (10) or an adjacent mast arm, about horizontal articulation axes that are parallel to one another, in each instance, by means of another drive unit, in each instance, having a pendulum element (50) that hangs down from the mast tip (55), having a setting element (52, 54) disposed in a control device, and having a computer-assisted coordinate sensor that responds to output signals of the setting element (52, 54), and activates the drive units of the articulation and rotation axes of the articulated mast (20) in accordance with an adjustment path that is displayed by means of the setting element, relative to the current position of the mast tip (55), whereby the mast tip (55) can follow the spatial movements of the pendulum element (50), and whereby the setting element has at least one inclination sensor that is disposed in a housing (30) releasably attached to the pendulum element (50), **characterized in that** two inclination sensors (52, 54) angled by an angle of 90° relative to one another about an axis which is parallel to the longitudinal axis (32) of the pendulum element are disposed in the housing (30), and that the housing (30) has a marking (47) that indicates the orientation of at least one of the inclination sensors (54) within the housing (30).

2. Large manipulator according to claim 1, **characterized in that** the articulated mast (20) is configured as a concrete distributor mast, and that a concrete feed line is guided by way of the mast arms (1, 2, 3, 4, 5), which feed line opens, at its end, into an end hose that hangs down from the mast tip (55) and forms the pendulum element (50).

3. Large manipulator according to claim 1 or 2, **characterized in that** the inclination sensors (52, 54) are disposed on two accommodation parts (34, 36) that are angled at 90° relative to one another, of a support plate (38) embedded in the interior of the housing (30).

4. Large manipulator according to claim 3, **characterized in that** the rigid support plate (38) with its parts that are situated on the accommodation parts (34, 36, 42) is embedded in the housing (30), which consists of an elastomer material.

5. Large manipulator according to one of claims 1 to 3, **characterized in that** belts (46) are disposed on or formed onto two ends of the housing (30) that face away from one another, with which belts the housing (30) can be fixed in place on the pendulum element (50), in the manner of a sensor belt, so that it cannot be rotated or displaced.

6. Large manipulator according to one of claims 1 to 5, **characterized in that** the marking (47) is configured as a line marking that is disposed on the housing surface and oriented in the extension direction of the articulated mast (20).

7. Large manipulator according to one of claims 1 to 6, having a feed amount regulator for the concrete pump that can be activated by means of at least one other setting element (60+, 60-), **characterized in that** the additional setting element (60+, 60-) is situated in the housing (30) disposed fixed in place on the pendulum element or on the sensor belt, and is connected with the concrete pump by way of a signal link, and on the input side, communicates, without contact, with an external activation organ (62, 64).

8. Large manipulator according to claim 7, **characterized in that** the additional setting element (60+, 60-) has at least two setting inputs that correspond to a feed amount increase or decrease, which can be activated without contact, by way of a radio link.

9. Large manipulator according to claim 8, **characterized in that** the radio link comprises at least one RFID transponder (62, 64) as the triggering organ, as well as an RFID reader (44) fixed in place on the pendulum element or end hose.

10. Large manipulator according to one of claims 7 to 9, **characterized by** a radio remote control device (80) having multiple control units that communicate with the mast drive and/or the pump drive by way of a radio link, whereby the control units of the radio remote control device and the setting elements in the housing (30) affixed to the pendulum element, or in the sensor belt, can optionally be activated by way of a switching element, from the radio remote control device.

11. Large manipulator according to claim 10, **characterized in that** the radio remote control device (80) carries an RFID transponder, the content of which can be read and identified by way of an RFID reader (44) disposed in the housing affixed to the pendulum element or to the sensor belt.

12. Large manipulator according to claim 11, **characterized in that** an RFID transponder is disposed in the housing affixed to the pendulum element or in the sensor belt, the content of which can be read and identified by way of an RFID reader (44) disposed in the remote control device.

13. Remote control device for fixation on the end hose (50) of a concrete pump that has a concrete distributor mast (20), preferably a mobile concrete pump, having a housing (30) and having at least one setting element disposed in the housing, configured as an inclination sensor (52, 54), and evaluation electronics (40) that respond to output signals of the setting element, **characterized in that** two inclination sensors (52, 54) angled at an angle of 90° relative to one another, about a housing axis, are disposed in the interior of the housing (30), and that the housing carries a marking (47) that indicates the orientation of at least one of the inclination sensors within the housing.

14. Remote control device according to claim 13, **characterized in that** the inclination sensors (52, 54) are disposed on two accommodation parts (34, 36) that are angled at 90° relative to one another, of a support plate (38) embedded in the interior of the housing (30).

15. Remote control device according to claim 14, **characterized in that** the support plate (38) has another accommodation part (42) that carries the evaluation electronics (40), which is preferably disposed between the accommodation parts (34, 36) that carry the two inclination sensors (52, 54), and angled relative to these parts.

16. Remote control device according to claim 13 or 14, **characterized in that** the rigid support plate (38) with its parts (52, 54, 40) that are situated on the accommodation parts is embedded in the housing (30), which consists of an elastomer material.

17. Remote control device according to one of claims 13 to 16, **characterized in that** belts (46) are disposed on or formed onto two ends of the housing (30) that face away from one another, with which belts the housing (30) can be fixed in place on the end hose (50), in the manner of a sensor belt, so that it cannot be rotated or displaced.

18. Remote control device according to one of claims 13 to 17, **characterized in that** the marking (47) is configured as a line marking that is disposed on the housing surface.

19. Remote control device according to one of claims 13 to 18, **characterized in that** an additional setting element (60+, 60-) is disposed in the housing (30), which, on the input side, communicates, without contact, with an external activation organ (64).

20. Remote control device according to claim 19, **characterized in that** the additional setting element (60+, 60-) has at least two setting inputs that correspond to a feed amount increase or decrease, which can be activated without contact, by way of a radio link.

## Revendications

1. Manipulateur de grande capacité, notamment pompe à béton autotractée comprenant un chevalet (16) de support d'un mât qui est monté sur un châssis, en particulier sur un châssis de roulement (10), et auquel des rotations peuvent être imprimées à l'aide d'au moins un groupe d'entraînement, autour d'un axe de rotation (18) essentiellement vertical ; un mât articulé (20) composé d'au moins deux bras (1, 2, 3, 4, 5), lesdits bras du mât pouvant effectuer des pivotements limités au moyen d'un groupe d'entraînement respectif additionnel, par rapport au chevalet (16) de support dudit mât ou à un bras voisin, autour d'axes respectifs de flexion horizontaux et mutuellement parallèles ; un élément pendulaire (50), en suspension vers le bas à partir de la pointe (55) du mât ; un organe de manoeuvre (52, 54) intégré dans un dispositif de commande ; et un indicateur de coordonnées assisté par ordinateur, qui répond à des signaux de sortie dudit organe de manoeuvre (52, 54) et actionne les groupes d'entraînement des axes de flexion et de rotation du mât articulé (20), en fonction d'un trajet de réglage fournissant, au moyen dudit organe de manoeuvre, des indications relatives à l'emplacement instantané de la pointe (55) du mât, ladite pointe (55) du mât étant apte à reproduire les mouvements que l'élément pendulaire (50) accomplit dans l'espace, et l'organe de manoeuvre étant pourvu d'au moins un indicateur d'inclinaisons logé dans un boîtier (30) fixé, de manière libérable, audit élément pendulaire (50), **caractérisé par le fait que** le boîtier (30) renferme deux indicateurs d'inclinaisons (52, 54) coudés suivant un angle de 90° l'un vis-à-vis de l'autre, autour d'un axe parallèle à l'axe longitudinal (32) de l'élément pendulaire (50) ; et **par le fait que** le boîtier (30) présente un repère (47) indiquant l'orientation d'au moins l'un (54) desdits indicateurs d'inclinaisons à l'intérieur dudit boîtier (30).

2. Manipulateur de grande capacité selon la revendication 1, **caractérisé par le fait que** le mât articulé (20) est réalisé sous la forme d'un mât distributeur de béton ; et **par le fait qu'**un conduit de convoyage du béton guidé par l'intermédiaire des bras (1, 2, 3, 4, 5) dudit mât débouche, à son extrémité, dans un tuyau souple extrême qui matérialise l'élément pendulaire (50) et est en suspension, vers le bas, à partir de la pointe (55) dudit mât.

3. Manipulateur de grande capacité selon la revendication 1 ou 2, **caractérisé par le fait que** les indicateurs d'inclinaisons (52, 54) sont disposés sur deux parties réceptrices (34, 36), coudées à 90° l'une vis-à-vis de l'autre, d'une platine de support (38) intégrée dans l'espace interne du boîtier (30).

4. Manipulateur de grande capacité selon la revendication 3, **caractérisé par le fait que** la platine rigide de support (38) est intégrée, par ses régions situées sur les parties réceptrices (34, 36, 42), dans le boîtier (30) constitué d'un matériau élastomère.

5. Manipulateur de grande capacité selon l'une des revendications 1 à 3, **caractérisé par le fait que** des sangles (46) sont disposées à deux extrémités du boîtier (30) qui sont tournées à l'opposé l'une de l'autre, ou font corps avec lesdites extrémités, ledit boîtier (30) étant consigné à demeure sur l'élément pendulaire (50) à l'aide desdites sangles, avec verrouillage rotatif et coulissant, à la manière d'une ceinture de détection.

6. Manipulateur de grande capacité selon l'une des revendications 1 à 5, **caractérisé par le fait que** le repère (47) est réalisé sous la forme d'un trait de repérage situé sur la face supérieure du boîtier et orienté dans la direction d'extension du mât articulé (20).

7. Manipulateur de grande capacité selon l'une des revendications 1 à 6, équipé d'un régulateur de quantités refoulées affecté à la pompe à béton, et pouvant être actionné par l'intermédiaire d'au moins un organe additionnel de manoeuvre (60+, 60-), **caractérisé par le fait que** l'organe additionnel de manoeuvre (60+, 60-) est logé dans le boîtier (30) ou la ceinture de détection assujetti(e) à l'élément pendulaire ; est relié à la pompe à béton par l'intermédiaire d'une ligne de transmission de signaux ; et communique côté entrée, sans aucun contact, avec un organe extérieur d'actionnement (62, 64).

8. Manipulateur de grande capacité selon la revendication 7, **caractérisé par le fait que** l'organe additionnel de manoeuvre (60+, 60-) comporte au moins deux entrées de réglage qui correspondent à une augmentation ou à une diminution des quantités refoulées et peuvent être actionnées, avec absence de contact, par l'intermédiaire d'un trajet de liaison radio.

9. Manipulateur de grande capacité selon la revendication 8, **caractérisé par le fait que** le trajet de liaison radio comprend au moins un transpondeur RFID (62, 64) constituant un organe déclencheur, ainsi qu'un récepteur de lecture RFID (44) assujetti à l'élément pendulaire ou au tuyau souple extrême.

10. Manipulateur de grande capacité selon l'une des revendications 7 à 9, **caractérisé par** un appareil (80) de télécommande par radio qui comprend plusieurs unités de commande en communication avec l'entraînement du mât et/ou avec l'entraînement de la pompe, par l'intermédiaire d'un trajet de liaison radio, les organes de manoeuvre, et lesdites unités de commande dudit appareil de télécommande par radio, pouvant être sélectivement activés à partir dudit appareil de télécommande par radio, dans le boîtier (30) ou la ceinture de détection assujetti(e) à l'élément pendulaire, par l'intermédiaire d'un élément de commutation.

11. Manipulateur de grande capacité selon la revendication 10, **caractérisé par le fait que** l'appareil (80) de télécommande par radio porte un transpondeur RFID dont le contenu peut être lu et identifié par l'intermédiaire d'un récepteur de lecture RFID (44), logé dans le boîtier ou la ceinture de détection assujetti(e) à l'élément pendulaire.

12. Manipulateur de grande capacité selon la revendication 11, **caractérisé par le fait que** le boîtier ou la ceinture de détection, assujetti(e) à l'élément pendulaire, renferme un transpondeur RFID dont le contenu peut être déclenché et identifié par l'intermédiaire d'un récepteur de lecture RFID, situé dans l'appareil (80) de télécommande par radio.

13. Dispositif de télécommande conçu pour être verrouillé à demeure sur le tuyau souple extrême (50) d'une pompe à béton de préférence mobile, munie d'un mât (20) distributeur de béton, comprenant un boîtier (30), au moins un organe de manoeuvre logé dans ledit boîtier et réalisé sous la forme d'un indicateur d'inclinaisons (52, 54), et une électronique d'interprétation (40) répondant à des signaux de sortie dudit organe de manoeuvre, **caractérisé par le fait que** l'espace interne du boîtier (30) renferme deux indicateurs d'inclinaisons (52, 54) coudés suivant un angle de 90° l'un vis-à-vis de l'autre, autour d'un axe dudit boîtier ; et **par le fait que** le boîtier présente un repère (47) indiquant l'orientation d'au moins l'un desdits indicateurs d'inclinaisons à l'intérieur dudit boîtier.

14. Dispositif de télécommande selon la revendication 13, **caractérisé par le fait que** les indicateurs d'inclinaisons (52, 54) sont disposés sur deux parties réceptrices (34, 36), coudées à 90° l'une vis-à-vis de l'autre, d'une platine de support (38) intégrée dans l'espace interne du boîtier (30).

15. Dispositif de télécommande selon la revendication 14, **caractérisé par le fait que** la platine de support (38) présente une partie réceptrice additionnelle (42) qui porte l'électronique d'interprétation (40) et est, de préférence, interposée entre les parties réceptrices (34, 36) portant les deux indicateurs d'inclinaisons (52, 54), vis-à-vis desquelles elle est coudée.

16. Dispositif de télécommande selon la revendication 13 ou 14, **caractérisé par le fait que** la platine rigide de support (38) est intégrée, par ses régions (52, 54, 40) situées sur les parties réceptrices, dans le boîtier (30) constitué d'un matériau élastomère.

17. Dispositif de télécommande selon l'une des revendications 13 à 16, **caractérisé par le fait que** des sangles (46) sont disposées à deux extrémités du boîtier (30) qui sont tournées à l'opposé l'une de l'autre, ou font corps avec lesdites extrémités, ledit boîtier (30) pouvant être consigné à demeure sur le tuyau souple extrême (50) à l'aide desdites sangles, avec verrouillage rotatif et coulissant, à la manière d'une ceinture de détection.

18. Dispositif de télécommande selon l'une des revendications 13 à 17, **caractérisé par le fait que** le repère (47) est réalisé sous la forme d'un trait de repérage situé sur la face supérieure du boîtier.

19. Dispositif de télécommande selon l'une des revendications 13 à 18, **caractérisé par le fait qu'**un organe additionnel de manoeuvre (60+, 60-) est logé dans le boîtier (30) et communique côté entrée, sans aucun contact, avec un organe extérieur d'actionnement (64).

20. Dispositif de télécommande selon la revendication 19, **caractérisé par le fait que** l'organe additionnel de manoeuvre (60+, 60-) comporte au moins deux entrées de réglage qui correspondent à une augmentation ou à une diminution des quantités refoulées et peuvent être actionnées, avec absence de contact, par l'intermédiaire d'un trajet de liaison radio.
